# FASCICULE DE BREVET EUROPEEN

(11) **EP 0 079 270 B1**
(45) Date de publication et mention de la délivrance du brevet: **18.09.1985**
(21) Numéro de dépôt: 82401989.7
(22) Date de dépôt: 27.10.1982
(51) Int. Cl.: H01H 71/74, H01H 71/12

(54) **Disjoncteur de branchement à basse tension equipé d'un commutateur de calibre télécommandé**
Niederspannungsabzweigschalter mit einem ferngesteuerten Einstellschalter
Low-voltage branch circuit breaker provided with a remotely controlled calibration switch

(30) Priorité: 06.11.1981 FR 8120992
(43) Date de publication de la demande: 18.05.1983
(73) Titulaire: MERLIN GERIN, F-38050 Grenoble Cédex (FR)
(72) Inventeur: Canonne, Paul, F-76360 Barentin (FR)
(74) Mandataire: Kern, Paul

## Description

L'invention est relative à un disjoncteur de branchement à calibres multiples, inséré en aval d'un compteur d'énergie dans un réseau alternatif de distribution pour l'alimentation de l'installation électrique à basse tension d'un abonné, le changement de calibre du disjoncteur étant télécommandé par l'agent depuis le coffret de logement du compteur grâce à un circuit de liaison à fils pilote agencé entre le coffret et le disjoncteur.

La télécommande par l'agent du changement de calibre permet l'installation dans le local de l'abonné d'un disjoncteur de branchement multi- calibres à bloc déclencheur inviolable, mais nécessite l'incorporation dans le coffret extérieur de chaque abonné d'un circuit de commande spécial connecté à demeure dans le circuit de liaison. Ce circuit de commande doit être plombé et est alimenté électriquement par une source auxiliaire. Le coût d'installation et de maintenance d'un tel circuit de commande est prohibitif, car la fréquence de changement de calibre et de puissance souscrite reste peu élevée pour une même installation électrique.

La présente invention a pour but de remédier aux inconvénients précités et de permettre une télécommande simplifiée et fiable du changement de calibre.

Le disjoncteur de branchement est caractérisé par le fait que le circuit de liaison est relié électriquement à une borne de branchement ménagée à l'intérieur du coffret et destinée au raccordement temporaire par l'agent d'un générateur portable de commande susceptible d'envoyer par ledit circuit un signal de changement de calibre à un commutateur de réglage associé au bloc déclencheur du disjoncteur.

Le branchemenY temporaire du générateur de commande intervient uniquement lors de l'opéra-' tion de changement de calibre effectuée par l'agent. Outre la pose du circuit de liaison à fils pilote, l'installation du dispositif de télécom-' mande nécessite une borne de branchement dans le coffret et un commutateur de réglage associé au disjoncteur.

Selon une caractéristique de l'invention, le commutateur de calibres est accouplé mécaniquement au curseur d'un dispositif de sélection à résistances du bloc déclencheur, et est formé par un actionneur pas à pas à commande électromécanique de rotation ou de translation, ledit actionneur étant accolé au boîtier du disjoncteur ou intégré à ce dernier. L'actionneur pas à pas du commutateur comporte une roue à rochet dont l'avance est commandée par un premier électro-aimant alimenté par le générateur lors du changement de calibre, la roue à rochet étant verrouillée à chaque pas par un cliquet de retenue soumis à l'action d'un ressort de rappel. Un deuxième électro-aimant est destiné à provoquer le déverrouillage du cliquet de retenue et le retour automatique du commutateur sur le calibre maximum du disjoncteur, par exemple 90 Ampères.

Selon une autre caractéristique de l'invention, le générateur portable comporte une prise de connexion enfichable dans la borne du circuit de liaison, et un présélecteur de calibre coopérant avec un contact de mise en circuit du générateur. Le générateur est avantageusement à courant continu ou unidirectionnel, et le présélecteur est agencé pour assurer successivement l'excitation du deuxième électro-aimant de déverrouillage du cliquet, puis du premier électro-aimant d'avance de la roue à rochet, la durée d'excitation du premier électro-aimant déterminant le nombre de pas de l'actionneur correspondant au calibre affiché au présélecteur.

D'autres avantages et caractéristiques ressortiront plus clairement de l'exposé qui va suivre d'un mode de mise en oeuvre de l'invention, donné à titre d'exemple non limitatif et représenté aux dessins annexés, dans lesquels :
la figure 1 est un schéma électrique d'un disjoncteur de branchement monophasé équipé d'un commutateur de calibre télécommandé selon l'invention, le générateur de commande étant montré en position déconnectée ;
la figure 2 représente le schéma électrique du générateur de commande en position connectée avec le circuit de liaison ;
la figure 3 montre un mode de réalisation du commutateur de calibre accouplé au curseur d'un circuit de sélection à résistances, associé à un bloc déclencheur statique du disjoncteur.

L'invention est décrite par la suite comme étant appliqué à un disjoncteur de branchement bipolaire (phase et neutre) pour un réseau de distribution monophasé, mais il est évident que les diverses caractéristiques de l'invention sont également applicables aux disjoncteurs ayant un nombre de pôles différent, notamment tétrapo- laire (trois phases plus neutre) pour un réseau triphasé.

Sur les figures 1 à 3, un disjoncteur de branchement 10 bipolaire ou unipolaire plus neutre est connecté en aval d'un compteur 12 d'énergie dans un réseau alternatif monophasé de distribution à conducteurs L et N pour l'alimentation de l'installation électrique basse tension d'un client ayant souscrit un abonnement prédéterminé auprès d'une compagnie de distribution. Le compteur 12 est logé dans un coffret 14 électrique extérieur accessible à l'agent distributeur, et le disjoncteur 10 est disposé dans le local de l'abonné, séparé du coffret 14 par une distance d variable selon l'éloignement. Le disjoncteur 10 comporte d'une manière classique un mécanisme 16 commun de manoeuvre des contacts mobiles 18, 20, actionné soit manuellement par un bouton de déclenchement 22 et un bouton de réarmement 24, soit automatiquement par une barre de déclenchement d'un relais 26 électromagnétique polarisé commandé par un bloc déclencheur 28.

Le bloc déclencheur 28 comporte un déclencheur statique 30 de surcharge à protection long retard et/ou à protection court retard, piloté par un capteur de courant 32 inséré dans le conducteur de phase L et fournissant un signal proportionnel au courant parcourant le disjoncteur. Le signal de sortie du capteur 32 est redressé dans un pont redresseur 33 et appliqué à un dispositif de sélection du calibre 34 qui atténue la valeur du signal de sortie en fonction du calibre sélectionné. Le signal modifié à la sortie du dispositif de sélection 34 est appliqué au déclencheur statique 30 destiné à envoyer un ordre de déclenchement au relais 26 lors de l'apparition d'un courant de surcharge qui dépasse un seuil prédéterminé correspondant au calibre affiché par le dispositif de sélection 34. Le déclencheur statique 30 est du type à propre courant sans alimentation auxiliaire, l'énergie de déclenchement étant accumulée dans un condensateur C. Le dispositif de sélection du calibre 34 comporte un pont diviseur de tension de n résistances Rᵢ, R₂, R₃, R₄... connectées en série et dotées de plots 1, 2, 3, 4... de prélèvement de tension coopérant avec un curseur 36 de réglage. Le pont peut être constitué par un simple potentiomètre. Le fonctionnement d'un tel disjoncteur est bien connu des spécialistes, et il est inutile de le décrire en détail. Dans le cas d'un appareil à calibre minimale fixé à 30 Ampères, le curseur 36 se trouve sur le plot 1 du pont diviseur. Le réglage du calibre à 45, 60 et 90 Ampères intervient par changement de la position du curseur 36 respectivement sur les plots 2, 3 et 4 du pont diviseur. Les différentes valeurs de calibres sont indiquées à titre d'exemples, et peuvent bien entendu être différentes. La position du curseur 36 détermine ainsi la tarification de l'abonnement correspondant à la puissance souscrite par l'abonné.

Selon l'invention, le changement de calibre intervient au moyen d'un commutateur de calibre 38 commandé à distance depuis le coffret 14. Le commutateur 38 peut être accolé au boîtier du disjoncteur 10 ou intégré à ce dernier, de manière à assurer l'entraînement du curseur 36 sur un plot prédéterminé du dispositif de sélection 34. Un circuit de liaison 40 à fils pilote 42, 44 connecte électriquement le commutateur 38 du disjoncteur 10 à une borne de branchement 46 ménagée à l'intérieur du coffret 14 du compteur 12. La borne 46 peut recevoir par embrochage une prise 48 de connexion d'un générateur G portable à contact 50 de commande. Le raccordement et la mise en circuit du générateur G sont opérés exclusivement par l'agent distributeur suite à une demande de changement de puissance formulée par l'abonné. La borne 46 du coffret 14 et le boîtier du disjoncteur 10 sont inviolables.

Le commutateur de calibre 38 est formé par un actionneur 52 pas à pas à commande électromécanique comprenant une roue à rochet 54 dont le cliquet 56 de retenue est sollicité en position de verrouillage par un ressort de rappel 57. La roue 54 est solidaire de l'arbre 58 d'entraînement du curseur 36, et un moyen élastique, notamment un ressort de torsion 60 provoque en cas de déverrouillage du cliquet 56 le rappel automatique de la roue 54 vers une position d'origine correspondant au calibre maximum du disjoncteur, par exemple 90 Ampères, dans lequel le curseur 36 se trouve sur le plot 4 d'insertion de la résistance R₄. L'avance pas à pas de la roue 54 à rochet de l'actionneur 52 s'opère par excitation d'un premier électro-aimant 62 à noyau 64 plongeur accouplé mécaniquement à l'extrémité du cliquet 56. Le déverrouillage du cliquet 56 pour la remise du commutateur 38 sur le calibre 90 A intervient lors de l'excitation d'un deuxième électro-aimant 66 à noyau plongeur 68 articulé au cliquet 56 par l'intermédiaire d'une tige de liaison 70. Le noyau 64 du premier électro-aimant 62 s'étend dans l'alignement avec le cliquet 56, tandis que le noyau 68 du deuxième électro-aimant 66 et la tige de liaison 70 sont sensiblement perpendiculaires au cliquet 56. Le générateur G est du type à courant continu ou à courant unidirectionnel, comprenant à titre d'exemple deux accumulateurs 72, 74 à polarités opposées coopérant avec un inverseur 76 du sens de polarité connecté électriquement en série avec le contact 50 de mise en circuit. L'inverseur 76 coopère soit avec un plot A connecté au pôle négatif de l'un (72) des accumulateurs, soit avec un plot B relié au pôle positif de l'autre accumulateur 74.

L'enroulement de commande du premier électro-aimant 62 est connecté en série avec l'anode d'une diode 78 dont la cathode est au potentiel du fil pilote 42 du circuit de liaison 40. L'une des extrémités de l'enroulement de commande du deuxième électro-aimant 66 est branchée à la cathode d'une diode 80, et l'extrémité opposée est connectée au fil pilote 44 de raccordement du premier électro-aimant 62.

L'actionneur 52 à commande électromécanique du commutateur 38 est adapté au générateur G à courant continu comprenant deux accumulateurs 72, 74 associés à l'inverseur 76, mais il est clair que l'invention s'applique à tout autre type de générateur coopérant avec ùn actionneur à commande rotative ou coulissante. L'inverseur 76 peut être combiné avec un présélecteur 81 de calibre coopérant avec le contact 50 pour contrôler la durée d'excitation de l'électro-aimant 62 en fonction du calibre sélectionné par l'agent.

Sur l'arbre 58 d'entraînement de l'actionneur 52 est calé un disque 82 d'affichage de la position du curseur 36 qui indique à l'abonné le calibre sélectionné par la télécommande du commutateùr 38. Le calibre affiché au disque 82 correspondant à la puissance souscrite pilotée depuis le coffret 14 par le présélecteur 81 du générateur G portable.

Le fonctionnement du disjoncteur 10 équipé du commutateur 38 de calibre télécommandé est le suivant :
Pour un calibre prédéterminé du disjoncteur 10, le bloc déclencheur 28 détecte les courants de surcharge, de court-circuit, et les défauts différentiels, et provoque l'excitation du relais 26 de déclenchement entraînant l'ouverture des contacts 18, 20 par l'intermédiaire du mécanisme 16. Le réarmement manuel du disjoncteur 10 s'opère par enfoncement du bouton de réarmement 24.

La variation de la puissance souscrite intervient par le changement de calibre du dispositif de sélection 34 du disjoncteur 10. L'agent procède au raccordement temporaire du générateur G portable au circuit de liaison 40 par embrochage de la prise 48 dans la borne 46 du coffret 14. Le calibre demandé est affiché par l'agent au présélecteur 81 et le contact 50 vient en position de mise en circuit du générateur G. Dans une première étape, l'inverseur 76 se trouve sur le plot B, de manière à assurer l'excitation de l'électro-aimant 66 de déverrouillage du cliquet 56 provoquant le rappel du commutateur 38 sur le calibre maximum de 90 A correspondant à la position du curseur 36 sur le plot 4 du dispositif de sélection 34. Dans une deuxième étape, l'inverseur 76 est actionné sur le plot A pour l'excitation de l'électro-aimant 62 commandant l'avance pas à pas de la roue à rochet 54. Le nombre de pas de la roue 54 est fonction de la durée d'excitation de l'électro-aimant 62 fixée par le présélecteur 81. Ce dernier ouvre alors le contact 50, et la position du curseur 36 sur l'un des plots 1, 2, 3 ou 4 correspond au calibre demandé. La télécommande du commutateur 38 depuis le coffret 14 est alors terminée, et l'agent retire la prise 48 pour la déconnexion du générateur G. Le nouveau calibre sélectionné du disjoncteur 10 est affiché par le disque 82 de signalisation du commutateur 38.

## Revendications

1. Disjoncteur de branchement à calibres mui- tiples, inséré en aval d'un compteur d'énergie (12) dans un réseau alternatif de distribution pour l'alimentation de l'installation électrique à basse tension d'un abonné, le changement de calibre du disjoncteur (10) étant télécommandé par l'agent depuis le coffret (14) de logement du compteur (12) grâce à un circuit de liaison (40) à fils pilote (42, 44) agencé entre le coffret (14) et le disjoncteur (10), caractérisé par le fait que le circuit de liaison (40) est relié électriquement à une borne de branchement (46) ménagée à l'intérieur du coffret (14) et destinée au raccordement temporaire par l'agent d'un générateur (G) portable de commande susceptible d'envoyer par ledit circuit (40) un signal de changement de calibre à un commutateur (38) de réglage associé au bloc déclencheur (28) du disjoncteur (10).

2. Disjoncteur de branchement à calibres multiples selon la revendication 1, caractérisé par le fait que le commutateur (38) de calibres est accouplé mécaniquement au curseur (36) d'un dispositif de sélection (34) à résistances (R₁, R₂, R₃, R₄...) du bloc déclencheur (28), et est formé par un actionneur (52) pas à pas à commande électromécanique de rotation ou de translation, ledit actionneur (52) étant accolé au boîtier du disjoncteur (10) ou intégré à ce dernier.

3. Disjoncteur de branchement à calibres multiples selon la revendication 2, comprenant un bloc déclencheur (28) électronique destiné à détecter les courants de surcharge dépassant le calibre sélectionné par le commutateur (38) pour envoyer un ordre de déclenchement à un relais (26) associé au mécanisme (16) de commande du disjoncteur (10), caractérisé par le fait que l'actionneur (52) pas à pas du commutateur (38) comporte une roue à rochet (54) dont l'avance est commandée par un premier électro-aimant (62) alimenté par le générateur (G) lors du changement de calibre, la roue à rochet (54) étant verrouillé à chaque pas par un cliquet (56) de retenue soumis à l'action d'un ressort de rappel (57).

4. Disjoncteur de branchement selon la revendication 3, caractérisé par le fait que l'actionneur (52) est doté d'un deuxième électro-aimant (66) dont l'excitation par le générateur (G) provoque le déverrouillage du cliquet (56) et le retour automatique du commutateur (38) sur le calibre maximum du disjoncteur (10) par exemple 90 Ampères.

5. Disjoncteur de branchement selon la revendication 4, caractérisé par le fait que les premier et deuxième électro-aimants (62, 66) comportent chacun une armature mobile notamment un noyau plongeur ou une palette pivotante, articulée au cliquet (56) de la roue à rochet (54).

6. Disjoncteur de branchement selon l'une des revendications précédentes 1 à 5, caractérisé par le fait que le générateur (G) portable comporte une prise (48) de connexion enfichable dans la borne (46) du circuit de liaison (40) et un présélecteur (81) de calibre coopérant avec un contact (50) de mise en circuit du générateur (G).

7. Disjoncteur de branchement selon la revendication 6, caractérisé par le fait que le générateur (G) est à courant continu ou à courant unidirectionnel, et que le présélecteur (81) est agencé pour assurer successivement l'excitation du deuxième électro-aimant (66) de déverrouillage du cliquet (56), puis du premier électro-aimant (62) d'avance de la roue à rochet (54), la durée d'excitation du premier électro-aimant (62) déterminant le nombre de pas de l'actionneur (52) correspondant au calibre affiché au présélecteur (81).

8. Disjoncteur de branchement selon la revendication 7, caractérisé par le fait que le présélecteur (81) coopère avec un inverseur (76) du sens de polarité du générateur (G).

9. Disjoncteur de branchement selon la revendication 8, caractérisé par le fait que les premier et deuxième électro-aimants (62, 66) de l'actionneur (52) sont branchés dans deux circuits connectés électriquement en parallèle, chaque circuit comprenant une diode (78, 80) en série avec l'enroulement de commande parcouru alternativement par le courant d'excitation du générateur (G) selon la position de l'inverseur (76).

10. Disjoncteur de branchement selon l'une quelconque des revendications 2 à 9, caractérisé par le fait que sur l'arbre (58) d'entraînement du curseur (36) est calé un disque (82) d'affichage du calibre sélectionné par le commutateur (38).

## Claims

1. Multi-size branch circuit breaker inserted downstreams of an energy counter (12) in an alternating distribution network for the supply of an electrical low-voltage installation of a subscriber, the size changing of the circuit breaker (10) being remotely controlled by the official agent from the housing (14) of the counter (12) by means of a connection circuit (40) with guide wires (42, 44) arranged between the housing (14) and the circuit breaker (10), characterized by the fact that the connection circuit (40) is connected electrically with a branch terminal (46) disposed insides the housing (14) and intended for the temporary connection by the agent of a portable control generator (G) able to emit through said circuit (40). a size changing signal to a control switch (38) associated to the release assembly (28) of circuit breaker (10).

2. Multi-size branch circuit breaker according to claim 1, characterized by the fact that the rating switch (38) is coupled mechanically with the slider (36) of a selection device (34) with resistances (R₁. R₂, R₃, R₄ ...) of the release assembly (28), and is constituted of a step-by-step actuator (52) with electromechanical rotation or translation control, said actuator (52) being juxtaposed to the housing of the circuit breaker (10) or incorporated in the last.

3. Multi-size branch circuit breaker according to claim 2, comprising an electronic release assembly (28) for detecting the overload currents, exceeding the size selected by the control switch (38) in order to send a release signal to a relay (26) associated with the control mechanism (16) of the circuit breaker (10), characterized by the fact that the step-by-step actuator (52) of the control switch (38) comprises a ratched wheel (54) the advance of which is controlled by a first electromagnet (62) supplied by the generator (G) when changing the size, the ratched-wheel (54) being locked at each step by a retaining claw (56) submitted to the action of a reset spring (57).

4. Branch circuit breaker according to claim 3, characterized by the fact that the actuator (52) is provided with a second electromagnet (66) the excitation of which by the generator (G) induces the unlocking of the claw (56) and the automatic return of the control switch (38) to the maximum size of the circuit breaker (10), for instance 90 Amperes.

5. Branch circuit breaker according to claim 4, characterized by the fact that the first and second electromagnet (62, 66) comprises each a movable armature, more particularly a plunger core or a pivotable plate, linked to the claw (56) of the ratched-wheel (54).

6. Branch circuit breaker according to one of the preceding claims 1 to 5, characterized by the fact that the portable generator (G) comprises a connection socket (48) pluggable into the terminal (46) of the connection circuit (40) and a size preselector (81) cooperating with a contact (50) for connecting up the generator (G).

7. Branch circuit breaker according to claim 6, characterized by the fact that the generator (G) carries direct current or unidirectional current, and that the preselector (81) is arranged to ensure successively the excitation of the second electromagnet (66) for unlocking of the claw (56), and than of the first advance electromagnet (62) of the ratched-wheel (54), the excitation time of the first electromagnet (62) determinating the number of steps of the actuator (52) corresponding to the size indicated on the preselector (81).

8. Branch circuit breaker according to claim 7, characterized by the fact that the preselector (81) cooperates with a reversing switch (76) of the polarity sense of the generator (G).

9. Branch circuit breaker according to claim 8, characterized by the fact that the first and second electromagnets (62, 66) of the actuator (52) are connected with two circuits connected electrically in parallel, each circuit comprising a diode (78, 80) in series with the control winding flown through alternately by the excitation current of the generator (G) according to the position of the reversing switch (76).

10. Branch circuit breaker according to anyone of the claims 2-9, characterized by the fact that on the driving shaft of the slider (36) is fastened a read-out disk of the size selected by the control switch (38).

## Patentansprüche

1. Abzweigschalter mit mehreren Nenngrössen, unterhalb eines Energiezählers (12) in einem Verteiler-Wechselstromnetz eingefügt, zur Versorgung der elektrischen Niederspannungsanlage eines Abnehmers, wobei die Änderung der Nenngrösse des Schalters (10) von dem technischen Beamten ferngesteuert wird von dem Gehäuse (14) aus, in dem der Zähler (12) untergebracht ist, mit Hilfe eines Verbindungsstromkreises (40) mit Steuerleitung (42, 44), der zwischen dem Gehäuse (14) und dem Schalter (10) angeordnet ist, dadurch gekennzeichnet, dass der Verbindungsstromkreis (40) elektrisch mit einer Abzweigklemme (46) verbunden ist, die im Innern des Gehäuses (14) vorgesehen ist und durch den Techniker zum zeitweisen Anschluss eines tragbaren Steuergenerators (G) bestimmt ist, welcher durch den genannten Stromkreis (40) ein Nenngrössensignal an einen mit dem Auslöseblock (28) des Schalters (10) verbundenen Einstellschalter (38) schicken kann.

2. Abzweigschalter mit mehreren Nenngrössen gemäss Anspruch 1, dadurch gekennzeichnet, dass der Einstellschalter (38) mechanisch mit dem Schieber (36) einer Wählvorrichtung (34) mit Widerständen (R₁, R₂, R₃, R,,...) des Auslöseblocks (28) gekuppelt ist, und von einem schrittweisen Antrieb (52) mit elektromechanischer Rotations- oder Translationssteuerung gebildet wird, wobei der genannte Antrieb (52) an das Gehäuse des Schalters (10) gefügt ist oder in diesem letztgenannten integriert ist.

3. Abzweigschalter mit mehreren Nenngrössen gemäss Anspruch 2, mit einem elektronischen Auslöseblock (28), der dazu bestimmt ist, die Überlastströme beim Überschreiten der von dem Schalter (38) gewählten Nenngrösse zu detektieren, um einen Auslösebefehl an ein Relais (26) zu schicken, das mit dem Steuermechanismus (16) des Schalters (10) verbunden ist, dadurch gekennzeichnet, dass der schrittweise Antrieb (52) des Einstellschalters (38) ein Schaltrad (54) aufweist, dessen Vorsprung von einem ersten Elektromagnet (62) gesteuert wird, welcher bei Nenngrössenwechsel von dem Generator (G) versorgt wird, wobei das Schaltrad (54) bei jedem Schritt durch eine Rücklaufsperre (56) verriegelt wird, die der Wirkung einer Rückholfeder (57) unterworfen ist.

4. Abzweigschalter gemäss Anspruch 3, dadurch gekennzeichnet, dass der Antrieb (52) mit einem zweiten Elektromagnet (66) versehen ist, dessen Erregung durch den Generator (G) das Entriegeln der Rücklaufsperre (56) bewirkt und das automatische Zurückkommen des Einstellschalters (38) auf die maximale Nenngrösse des Schalters (10), z. B. 90 Amperes.

5. Abzweigschalter gemäss Anspruch 4, dadurch gekennzeichnet, dass der erste und zweite Elektromagnet (62, 66) jeder einen beweglichen Anker aufweisen, insbesondere ein Tauchkern oder ein schwenkbarer Anker, der gelenkig mit der Rücklaufsperre (56) des Schaltrades (54) verbunden ist.

6. Abzweigschalter gemäss einer der vorhergehenden Ansprüche 1-5, dadurch gekennzeichnet, dass der tragbare Generator (G) eine Verbindungssteckdose (48) aufweist, die in die Klemme (46) des Verbindungsstromkreises einsteckbar ist, und einen Nenngrössen-Vorwähler (81), der mit einem Einschaltkontakt (50) des Generators (G) zusammenarbeitet.

7. Abzweigschalter gemäss Anspruch 6, dadurch gekennzeichnet, dass der Generator (G) Gleichstrom oder einseitig gerichteten Strom führt, und dass der Vorwähler (81) so ausgebildet ist, dass er aufeinanderfolgend die Erregung des zweiten Elektro-Magneten (66) zur Entriegelung der Rücklaufsperre (56) gewährleistet und dann des ersten Vorsprungs-Elektromagneten (62) des Schaltrades (54), wobei die Erregungsdauer des ersten Elektromagneten (62) die Anzahl der Schritte des Antriebs (52) bestimmt, die der vom Vorwähler (81) angezeigten Nenngrösse entspricht.

8. Abzweigschalter gemäss Anspruch 7, dadurch gekennzeichnet, dass der Vorwähler (81) mit dem Wechselschalter (76) der Polrichtung des Generators (G) zusammenarbeitet.

9. Abzweigschalter gemäss Anspruch 8, dadurch gekennzeichnet, dass der erste und zweite Elektromagnet (62, 66) des Antriebs (52) in zwei elektrisch parallel verbundenen Stromkreisen geschaltet sind, wobei jeder Stromkreis eine Diode (78, 80) aufweist, die in Serie mit der Steuerwicklung geschaltet ist, welche wahlweise von dem Erregungsstrom des Generators (G) gemäss der Lage des Wechselschalters (76) durchflossen wird.

10. Abzweigschalter gemäss irgendeinem der vorhergehenden Ansprüche 2-9, dadurch gekennzeichnet, dass auf der Antriebswelle (58) des Schiebers (36) eine Scheibe festsitzt zur Anzeige der von dem Einstellschalter (38) gewählten Nenngrösse.
